# EUROPÄISCHE PATENTSCHRIFT

(11) **EP 2 266 701 B1**
(45) Veröffentlichungstag und Bekanntmachung des Hinweises auf die Patenterteilung: **14.03.2012**
(21) Anmeldenummer: 10009321.0
(22) Anmeldetag: 15.02.2006
(51) Int. Cl.: B02C 19/18, G10K 15/06

(54) **Arbeitselektrode für eine elektrodynamische Fragmentierungsanlage**
Work electrode for an electrodynamic fragmentation assembly
Electrode de travail pour une installation de fragmentation électrodynamique

(43) Veröffentlichungstag der Anmeldung: 29.12.2010
(62) Teilanmeldung aus: 06701855.6
(73) Patentinhaber: selFrag AG, 3210 Kerzers (CH)
(72) Erfinder: Müller-Siebert, Reinhard, 3013 Bern (CH); Maurer, Daniel Emanuel, 3302 Moosseedorf (CH)
(74) Vertreter: Münch, Martin Walter

(56) Entgegenhaltungen:
- DE-A1- 3 844 419
- JP-A- 2003 001 137
- US-A- 4 458 153
- US-A1- 2005 150 688
- DATABASE WPI Week 199712 Thomson Scientific, London, GB; AN 1997-130988 XP002402088, & SU 1 781 892 A1 (AGIDA-A COOP) 10. August 1996 (1996-08-10)
- DATABASE WPI Week 199712 Thomson Scientific, London, GB; AN 1997-131002 XP002402087, & SU 1 790 069 A1 (EGIDA-A COOP) 10. August 1996 (1996-08-10)

## Beschreibung

### TECHNISCHES GEBIET

Die Erfindung betrifft eine Arbeitselektrode für eine elektrodynamische Fragmentierungsanlage, Wechselteile für eine solche Arbeitselektrode sowie eine Verwendung der Arbeitselektrode gemäss den Oberbegriffen der unabhängigen Patentansprüche.

### STAND DER TECHNIK

Bei der elektrodynamischen Fragmentierung von Material, wie beispielsweise Beton, werden zwischen einer mit Hochspannungspulsen beaufschlagten Arbeitselektrode und einer üblicherweise auf neutralem Potential liegenden Basiselektrode Hochspannungsdurchschläge durch das zu zerkleinernde Material erzeugt, wodurch es zur Zerkleinerung des Materials kommt. Dabei findet bei jedem Hochspannungsdurchschlag auch ein geringfügiger Materialabtrag an der Arbeitselektrodenspitze statt, so dass diese nach einer gewissen Einsatzdauer abgenutzt ist und ausgetauscht werden muss. Auch kann ein Elektrodenwechsel bei einem Wechsel des mit der Anlage aufzuschliessenden Materials erforderlich werden, um eine Kontamination des Endprodukts mit unerwünschtem Elektrodenmaterial zu verhin-, dern. In beiden Fällen muss bei elektrodynamischen Fragmentierungsanlagen mit nicht austauschbaren Elektrodenspitzen die gesamte Arbeitselektrode inklusive Isolator ausgewechselt werden, was ein kosten- und zeitintensives Unterfangen darstellt, nicht zuletzt deshalb, weil die Arbeitselektroden auf ihrer Anschlussseite üblicherweise an ein mit Isolatoröl gefülltes System angekoppelt sind. Als weiterer Nachteil ergibt sich hieraus, dass es unwirtschaftlich ist, nicht vollständig verbrauchte Elektroden aufzubrauchen, da der Installationsaufwand gemessen an der Restnutzungsdauer relativ hoch ist.

Aus dem Stand der Technik sind weiter Hochspannungselektroden bekannt, bei denen die Elektrodenspitze von einem austauschbaren Wechselteil gebildet ist und welche dadurch die zuvor genannten Nachteile weitestgehend vermeiden. Derartige Hochspannungselektroden sind beispielsweise in SU 1799069 A1, SU 1781892 A1, JP 2003 001137 A, US 2005/0150688 A1, DE 38 44 419 A1 und US 4,458,153 gezeigt. Dabei ist die Elektrodenspitze entweder mit dem zentralen Leiter der Hochspannungselektrode verschraubt oder im Falle der in DE 38 44 419 A1 gezeigten Hochspannungselektrode mittels einer Zangenbuchse im zentralen Leiter geklemmt.Diese Hochspannungselektroden weisen jedoch den Nachteil auf, dass es bei starken Druckpulsationen im Arbeitsraum zu einem Sichlösen des die Elektrodenspitze bildenden Wechselteils kommen kann und im Falle der geklemmten Elektrodenspitze zudem eine konstruktiv relativ aufwendige Anordnung zur Befestigung der Elektrodenspitze erforderlich ist.

### DARSTELLUNG DER ERFINDUNG

Es stellt sich daher die Aufgabe, eine Arbeitselektrode zur Verfügung zu stellen, welche die Nachteile des Standes der Technik nicht aufweist oder diese zumindest teilweise vermeidet.

Diese Aufgabe wird durch die Arbeitselektrode und die Wechselteile für eine solche Arbeitselektrode gemäss den unabhängigen Patentansprüchen gelöst.

Demgemäss betrifft ein erster Aspekt der Erfindung eine Arbeitselektrode für eine elektrodynamische Fragmentierungsanlage mit einer austauschbaren Elektrodenspitze. Die Arbeitselektrode umfasst einen Isolatorkörper, z.B. aus Kunststoff oder aus einemwkeramischen Material, mit einem zentralen Leiter aus einem elektrisch gut leitenden, bevorzugterweise metallischen Material, z.B. aus Aluminium, Kupfer oder rostfreiem Stahl, welcher den Isolator axial durchsetzt. An einem Ende ist der zentrale Leiter ausgestaltet zur Ankopplung an einen Hochspannungsgenerator zur Beschickung der Arbeitselektrode mit Hochspannungspulsen. An seinem anderen Ende, dem sogenannten Arbeitsende, welches im Betrieb in den mit Prozessflüssigkeit, z.B. Wasser, und dem zu zerkleinernden Material gefüllten Arbeitsbereich der Fragmentierungsanlage eintaucht, trägt der zentrale Leiter eine Elektrodenspitze, welche im Betrieb den Ausgangspunkt für die Spannungsdurchschläge bildet. Die Elektrodenspitze wird von einem austauschbaren, einstückigen oder mehrteiligen Wechselteil gebildet.

Das Wechselteil ist kraftschlüssig durch Klemmung in einer stirnseitigen Öffnung im Arbeitsende des zentralen Leiters befestigt, was bevorzugterweise dadurch bewerkstelligt wird, dass das Wechselteil eine bevorzugterweise zylindrische Spreizhülse und einen zumindest teilweise in der Spreizhülse angeordneten Spreizkörper umfasst, mittels welchem die Spreizhülse in einem Bereich derartig aufspreizbar ist, dass sie radial an die Wandung der stirnseitigen Öffnung gepresst wird und dadurch axial unverschieblich in der Öffnung festgeklemmt wird. Hierdurch kann auf einfache Weise eine sichere Befestigung des Wechselteils am zentralen Leiter erreicht werden. Auch weisen derartige Arbeitselektroden den Vorteil auf, dass bei einem Verschleiss der Elektrode oder bei einer Änderung des zu zerkleinernden Materials lediglich die Elektrodenspitze gewechselt werden muss und z.B. ein Öffnen eines ölgefüllten Hochspannungssystems zwecks Austausch der gesamten Arbeitselektrode überflüssig wird. Hierdurch lassen sich die wartungsbedingten Ausfallzeiten und Betriebskosten elektrodynamischer Fragmentierungsanlagen deutlich senken.Dabei ist es von Vorteil, wenn der Spreizkörper mit einem Antriebselement zum axialen Verschieben desselben bezüglich der Spreizhülse zur Bewirkung einer radialen Aufspreizung der Spreizhülse verbunden ist, welches am Arbeitsende des zentralen Leiters aus der stirnseitigen Öffnung austritt und an seinem dem Spreizkörper abgewandten Ende die Elektrodenspitze bildet. Hierdurch kann die Klemmung des Wechselteils im zentralen Leiter auf einfache Weise durch Ausüben einer Axialkraft auf das Antriebselement bewirkt werden. Werden zudem der Spreizkörper und das Antriebselement einstückig miteinander ausgebildet, was bevorzugt ist, so ergibt sich eine besonders einfache und robuste Konstruktion.

Auch ist es dabei bevorzugt, wenn der Spreizkörper einen bevorzugterweise kegel- oder pyramidenförmigen Abschnitt zum radialen Aufspreizen der Spreizhülse aufweist oder gesamthaft als Kegel- oder Pyramidenstumpf ausgebildet ist, da hierdurch sehr grosse Spreizkräfte kontrolliert erzeugt werden können.

Mit Vorteil weist das Antriebselement wischen der Elektrodenspitze und dem Spreizkörper ein Aussengewinde auf, mittels welchem eine axiale Kraft auf dieses ausgeübt werden kann zur Bewirkung einer Verschiebung des Spreizkörpers und einer resultierenden radialen Spreizung und Klemmung der Spreizhülse in der Öffnung im zentralen Leiter. Auf diese Weise lassen sich relativ grosse Verschiebungskräfte kontrolliert bereitstellen.

Ist dabei der Spreizkörper derartig ausgebildet, dass eine axiale Verschiebung desselben in Richtung zum Arbeitsende des zentralen Leiters hin eine radiale Aufspreizung der Spreizhülse bewirkt, das Antriebselement zum Festklemmen des Wechselteils im zentralen Leiter also Zugkräfte übertragen muss, so ist es von Vorteil, wenn das Aussengewinde des Antriebselements zur Erzeugung der axialen Verschiebungskräfte mit einem entsprechenden Innengewinde eines Widerlagerelements zusammenwirkt, welches sich axial auf der Spreizhülse abstützt. Hierdurch entsteht eine einfache Bauweise mit wenigen Bauteilen.

Auch ist es dabei bevorzugt, wenn das Widerlagerelement als Sechskantmutter oder als Stirnlochmutter mit mindestens zwei Stirnlöchern ausgebildet ist, welche bevorzugterweise an ihrem Aussenumfang einen umlaufenden, radialen Wulst aufweist, der als Feldentlastung dienen kann.

Mit Vorteil weist das Antriebselement dabei zwischen dem Spreizkörper und dem Aussengewinde einen bevorzugterweise als Dehnschaft oder als Dehnhülse ausgebildeten Dehnungsbereich auf, vorteilhafterweise mit einer Länge von mindesten dem Zweifachen, bevorzugterweise mindestens dem Vierfachen des Durchmessers des Aussengewindes.

Ist hingegen der Spreizkörper derartig ausgebildet, dass eine axiale Verschiebung desselben in Richtung weg vom Arbeitsende des zentralen Leiters eine radiale Aufspreizung der Spreizhülse bewirkt, das Antriebselement zum Festklemmen des Wechselteils im zentralen Leiter also Druckkräfte übertragen muss, so ist es bevorzugt, wenn das Aussengewinde des Antriebselements mit einem entsprechenden Innengewinde eines Widerlagerelements zusammenwirkt, welches axial mit der Spreizhülse verbunden ist zur Übertragung von axialen Zugkräften zwischen dem Widerlagerelement und der Spreizhülse. Ist dabei das Widerlagerelement einstückig mit der Spreizhülse ausgebildet ist, was bevorzugt wird, so ergibt sich eine denkbar kompakte Bauweise mit einem Minimum an Bauteilen.

Mit Vorteil weist dabei die Spreizhülse im Bereich zwischen dem Widerlagerelement und dem Bereich, wo sie vom Spreizkörper radial aufgespreizt wird, einen Dehnungsbereich auf, welcher bevorzugterweise eine Länge von mindesten dem Zweifachen, noch bevorzugter von mindestens dem Vierfachen des Durchmessers des Innengewindes des Widerlagerelements aufweist.

Wie bereits anhand einiger zuvor erwähnter bevorzugter Ausführungsformen dargelegt wurde, lassen sich durch das konstruktive Vorsehen von Dehnbereichen zur Übertragung der-für die Erzeugung von Anpresskräften zwischen Bauteilen des austauschbaren Wechselteils und des zentralen Leiters erforderlichen Kräfte Wechselkräfte zwischen diesen Bauteilen auch bei starken Druckpulsationen im Arbeitsraum vermeiden, so dass besonders robuste und über eine lange Zeit wartungsfreie Arbeitselektroden zur Verfügung gestellt werden können.

Bevorzugterweise weist das Antriebselement zwischen Elektrodenspitze und Spreizkörper einen Bereich mit einem nicht-rotationssymmetrischen Querschnitt auf, bevorzugterweise mindestens zwei parallele Spiegelflächen, welche formschlüssig mit einem Werkzeug wie z.B. einem Gabelschlüssel ergriffen werden können, zwecks Verdrehung des Antriebselements gegenüber der Spreizhülse und/oder vorübergehender Sicherung desselben gegen ein Verdrehen.

In noch einer weiteren bevorzugten Ausführungsform der Arbeitselektrode ist zwischen dem Wechselteil und dem zentralen Leiter eine Dichtung, bevorzugterweise ein O-Ring angeordnet, zur Verhinderung eines Eindringens von Prozessflüssigkeit und Schmutz in den Befestigungsbereich zwischen dem Wechselteil und dem zentralen Leiter. Insbesondere bei Ausführungsformen, bei denen das Wechselteil über die zuvor erwähnte erste Verschraubung mit dem zentralen Leiter verbunden ist, lässt sich hierdurch eine Verschmutzung und Beschädigung derselben verhindern.

In noch einer weiteren bevorzugten Ausführungsform der Arbeitselektrode weist der zentrale Leiter im Bereich seines arbeitsseitigen Endes dort, wo er aus dem Isolatorkörper austritt, an seinem Aussenumfang einen umlaufenden, radialen Wulst auf.

In noch einer weiteren bevorzugten Ausführungsform der Arbeitselektrode weist der zentrale Leiter im Bereich seines arbeitsendseitigen Austritts aus dem Isolatorkörper einen Bereich mit einem nicht-rotationssymmetrischen Querschnitt auf, bevorzugterweise zwei parallele Spiegelflächen, zum formschlüssigen Zusammenwirken mit einem Werkzeug wie z.B. einem Gabelschlüssel.

Alternativ oder zusätzlich ist es bevorzugt, wenn der zentrale Leiter an seiner arbeitsendseitigen Stirnseite mindestens zwei Stirnlöchern aufweist zum formschlüssigen Zusammenwirken mit einem Stirnlochschlüssel.

Durch diese Ausgestaltungen wird es möglich, den zentralen Leiter bei der Montage und/oder Demontage des Wechselteils gegen ein Verdrehen im Isolator zu sichern, welches bei kraftschlüssig z.B. durch Einpressen oder Einschrumpfen im Isolator befestigten zentralen Leitern zu einem Sichlösen bzw. Zerstören der Verbindung mit dem Isolator führen könnte.

Bei bevorzugten Ausführungsformen der Arbeitselektrode ist die Elektrodenspitze als Kugelkalotte oder als Rotationsparaboloid ausgeformt. Solche Formen stellen einen örtlich definierten Durchschlagsausgangspunkt bereit, bei gleichzeitig guter Standzeit der Elektrodenspitze

Ein zweiter Aspekt der Erfindung betrifft ein Wechselteil für eine Arbeitselektrode gemäss dem ersten Aspekt der Erfindung. Das Wechselteil weist eine Spreizhülse und einen bevorzugterweise kegel- oder pyramidenförmigen Spreizkörper auf, welcher mindestens teilweise innerhalb der Spreizhülse angeordnet ist und derartig mit dieser zusammenwirkt, dass die Spreizhülse durch ein axiales Verschieben des Spreizkörpers relativ zu ihr in einem Bereich, bevorzugterweise eine Endbereich der Spreizhülse, radial aufgespreizt werden kann. Dabei ist der Spreizkörper, bevorzugterweise stoffschlüssig, wie z.B. durch einstückige Ausbildung oder durch Löten oder Schweissen, mit einem Antriebselement zum Verschieben des Spreizkörpers in der Spreizhülse verbunden, welches an seinem dem Spreizkörper abgewandten Ende aus der Spreizhülse herausragt und an diesem Ende eine kugelkalottenförmige oder rotationsparaboloidförmige Elektrodenspitze bildet. Zwischen der Elektrodenspitze und dem Spreizkörper weist das Antriebselement ein Aussengewinde auf, auf welchem ein bevorzugterweise mutternartiges Widerlagerelement mit einem entsprechenden Innengewinde angeordnet ist. Das Widerlagerelement stützt sich axial auf der Spreizhülse ab, so dass ein Rotieren desselben relativ zum Antriebselement eine axiale Bewegung des mit dem Antriebselement verbundenen Spreizkörpers in Richtung zur Elektrodenspitze hin bewirken kann, was dann zu einer zunehmende Aufspreizung der Spreizhülse führt.

In einer bevorzugten Ausführungsform des Wechselteils ist das Widerlagerelement als Stirnlochmutter ausgebildet, bevorzugterweise mit mindestens zwei, noch bevorzugter mit mindestens vier mit gleicher Teilung verteilten Stirnlöchern. Dabei ist es des Weiteren bevorzugt, wenn die Stirnlochmutter an ihrem Aussenumfang einen umlaufenden, radialen Wulst bildet, und noch bevorzugter, wenn diese im Wesentlichen die Form einer Scheibe mit gerundeten Umfangskanten aufweist. Auf diese Weise kann das Widerlagerelement zusätzlich als Feldentlastung dienen.

In einer weiteren bevorzugten Ausführungsform des Wechselteils weist das Antriebselement zwischen dem Spreizkörper und dem Aussengewinde einen bevorzugterweise als Dehnschaft oder als Dehnhülse ausgebildeten Dehnungsbereich auf, bevorzugterweise mit einer Länge von mindesten dem Zweifachen, noch bevorzugter mindestens dem Vierfachen des Durchmessers des Aussengewindes.

Ein dritter Aspekt der Erfindung betrifft ein Wechselteil für eine Arbeitselektrode gemäss dem ersten Aspekt der Erfindung. Das Wechselteil weist eine Spreizhülse und einen insbesondere kegel- oder pyramidenförmigen Spreizkörper zum radialen Aufspreizen der Spreizhülse durch axiale Verschiebung desselben relativ zur Spreizhülse auf. Dabei ist der Spreizkörper bevorzugterweise stoffschlüssig, wie z.B. durch einstückige Ausbildung oder durch Schweissen oder Löten, mit einem Antriebselement zum Verschieben des Spreizkörpers in der Spreizhülse verbunden. Das Antriebselement ragt an seinem dem Spreizkörper abgewandten Ende aus der Spreizhülse heraus und ist an diesem Ende als kugelkalottenförmige oder rotationsparaboloidförmige Elektrodenspitze ausgebildet. Zwischen der Elektrodenspitze und dem Spreizkörper weist das Antriebselement zudem ein Aussengewinde auf, welches mit einem entsprechenden Innengewinde eines Widerlagerelements zusammenwirkt. Das Widerlagerelement ist, bevorzugterweise durch einstückige Ausbildung, mit der Spreizhülse verbunden, so dass eine Übertragung von axialen Zugkräften zwischen dem Widerlagerelement und der Spreizhülse möglich ist und durch Rotation des Antriebselements relativ zum Widerlagerelement eine axiale Bewegung des Spreizkörper in einer Richtung weg von der Elektrodenspitze bewirkt werden kann, was dann zu einer zunehmenden Aufspreizung der Spreizhülse führt.

In einer bevorzugten Ausführungsform des Wechselteils weist die Spreizhülse im Bereich zwischen dem Widerlagerelement und dem Bereich, wo sie vom Spreizkörper radial aufgespreizt wird, einen Dehnungsbereich auf, bevorzugterweise mit einer Länge von mindesten dem Zweifachen, noch bevorzugter mindestens dem Vierfachen des Durchmessers des Innengewindes des Widerlagerelements. Typischerweise sind solche Dehnungsbereiche daran zu erkennen, dass sie einen reduzierten Querschnitt aufweisen um eine möglichst wenig steife Dehnungscharakteristik zu erhalten.

Die Wechselteile gemäss dem zweiten und dritten Aspekt der Erfindung stellen bevorzugte Handelswaren dar und ermöglichen den Bau von Arbeitselektroden, bei denen die Elektrodenspitze ohne Abkopplung der Elektrode vom Spannungszuführungssystem auf einfache Weise gewechselt werden kann.

Ein vierter Aspekt der Erfindung betrifft die Verwendung der Arbeitselektrode gemäss dem ersten Aspekt der Erfindung zum elektrodynamischen Fragmentieren von bevorzugterweise schlecht leitenden Materialien wie Beton oder Schlacke. Bei solchen Verwendungen treten die Vorteile der Erfindung besonders deutlich zu Tage.

### KURZE BESCHREIBUNG DER ZEICHNUNGEN

Weitere Ausgestaltungen, Vorteile und Anwendungen der Erfindung ergeben sich aus den abhängigen Ansprüchen und aus der nun folgenden Beschreibung anhand der Figuren. Dabei zeigen:
Fig. 1 einen Längsschnitt durch das Arbeitsende einer ersten erfindungsgemässen Arbeitselektrode;
Fig. 2 einen Längsschnitt durch das Arbeitsende einer zweiten erfindungsgemässen Arbeitselektrode; und
Fig. 3 einen Längsschnitt durch das Arbeitsende einer dritten erfindungsgemässen Arbeitselektrode.

### WEGE ZUR AUSFÜHRUNG DER ERFINDUNG

Fig. 1 zeigt das Arbeitsende einer ersten erfindungsgemässen Arbeitselektrode im Längsschnitt. Wie zu erkennen ist, umfasst die Elektrode einen zylindrischen und zum Arbeitsende hin stufenweise kegelstumpfförmig auslaufenden Isolatorkörper 1 aus Kunststoff, mit einem in seinem Zentrum angeordneten zentralen Leiter 2 aus rostfreiem Stahl, welcher in den Isolatorkörper 1 eingeschrumpft ist. Der zentrale Leiter 2 weist an seiner arbeitsendseitigen Stirnfläche eine zentrale zylindrische Sackloch-Bohrung auf, welche zum Arbeitsende hin, an welchem der zentrale Leiter 2 unter Bildung eines umlaufenden radialen Wulstes 14 aus dem Isolatorkörper 1 austritt, geöffnet ist. Angeordnet in der zentralen Bohrung des zentralen Leiters 2 ist ein anspruchsgemässes Wechselteil 4, umfassend eine zylindrische, an einem Ende geschlitzte Spreizhülse 24 (nicht geschnitten dargestellt), welche mittels eines kegelstumpfförmigen Spreizkörpers 25 an ihrem geschlitzten Ende radial aufgespreizt ist, derart, dass sie im Bereich dieses Endes radial an die Wandung 26 der Sackloch-Bohrung gepresst wird und dadurch axial unverschieblich in der Sackloch-Bohrung festgeklemmt wird. Der Spreizkörper 25 ist einstückig mit einem Antriebselement 27 zum axialen Verschieben desselben in der Spreizhülse zwecks Bewirkung der radialen Aufspreizung der Spreizhülse ausgebildet, welches an seinem dem Spreizkörper 25 abgewandten Ende aus der Spreizhülse 24 herausragt und an diesem Ende in eine kugelkalottenförmige Elektrodenspitze 3 ausläuft. Zwischen der Elektrodenspitze 3 und dem Spreizkörper 25 weist das Antriebselement 27 ein Aussengewinde 28 auf, auf welchem ein als Sechskantmutter ausgebildetes Widerlagerelement 29 (nicht geschnitten dargestellt) mit einem entsprechenden Innengewinde angeordnet ist. Das Widerlagerelement 29 stützt sich axial auf der Spreizhülse 24 ab (nicht auf dem inneren Leiter 2), so dass ein Rotieren desselben relativ zum Antriebselement 27 eine axiale Bewegung des mit dem Antriebselement 27 verbundenen Spreizkörpers 25 in Richtung zur Elektrodenspitze 3 hin bewirken kann, was dann zu einer zunehmenden Aufspreizung der Spreizhülse 24 bzw. zur Zunahme der Klemmkräfte zwischen der Wandung 26 der Sacklochbohrung und der Spreizhülse 24 führt. Um eine möglichst "weiche" Federcharakteristik für die Bereitstellung der letztendlich die Klemmkräfte bewirkenden axialen Zugkräfte des Antriebselements 27 zur erhalten, ist das Antriebselement 27 im Bereich zwischen Spreizkörper 25 und dem Aussengewinde 28 als Dehnschaft ausgebildet (in der Figur nicht sichtbar). Um den Dehnschaft des Antriebselements 27 beim Anziehen der Mutter 29 zwecks Spreizung und Klemmung des Spreizhülse 24 bzw. beim Lösen der Mutter 29 zwecks Entfernung des Wechselteils 4 von schädlichen Torsionskräften zu entlasten, weist das Antriebselement 27 im Bereich zwischen der Elektrodenspitze 3 und dem Aussengewinde 28 vier jeweils on 90° am Umfang versetzte Spiegelflächen 12 auf, an denen ein Gabelschlüssel angesetzt werden kann, zum Sichern des Antriebselements 27 gegen ein Verdrehen beim Anziehen bzw. Lösen der Mutter 29.

Fig. 2 zeigt das Arbeitsende einer zweiten erfindungsgemässen Arbeitselektrode im Längsschnitt, welche vom Aufbau her im Wesentlichen der zuvor beschriebenen Arbeitselektrode entspricht. Im Gegensatz zu der in Fig. 1 gezeigten Ausführungsform ist im vorliegenden Fall jedoch der innere Leiter 2 als reine Zylinderhülse ohne radialen Wulst ausgebildet und das Widerlagerelement 29 als scheibenförmige Stirnlochmutter mit vier Stirnlöchern 23 und gerundeten Umfangskanten, welche hier den radialen Wulst 14 der Feldentlastung bilden. Auch fällt auf, dass die Spreizhülse 24 bei dieser Ausführung kürzer und deutlich grösser im Umfang ist, der Spreizkörper 25 eher tellerförmig ausgebildet ist und der hier sichtbare Dehnschaft 8 des Antriebselements 27 kürzer ausgebildet ist als beim Beispiel in Fig. 1. Der Isolatorkörper 1, die Elektrodenspitze 3, die Spiegelflächen 12 und das Aussengewinde 28 des Antriebselements 27 sind indes identisch ausgebildet.

Fig. 3 zeigt das Arbeitsende einer dritten erfindungsgemässen Arbeitselektrode im Längsschnitt. Wie zu erkennen ist, umfasst die Elektrode auch hier einen zylindrischen und zum Arbeitsende hin kegelstumpfförmig ausgebildeten Isolatorkörper 1, in dessen Zentrum ein zentraler Leiter 2 angeordnet ist. Der zentrale Leiter 2 weist an seiner arbeitsendseitigen Stirnfläche eine zentrale zylindrische Bohrung auf, welche zum Arbeitsende hin, an welchem der zentrale Leiter 2 unter Bildung eines umlaufenden radialen Wulstes 14 aus dem Isolatorkörper 1 austritt, geöffnet ist. Der radiale Wulst 14 ist mit Stirnbohrungen 23 zum Eingreifen eines Stirnlochschlüssels versehen. Angeordnet in der zentralen Bohrung des zentralen Leiters 2 ist ein erfindungsgemässes Wechselteil 4, welches im vorliegenden Fall eine Spreizhülse 24 und einen kegelförmigen Spreizkörper 25 zum radialen Aufspreizen der Spreizhülse 24 durch axiales Verschieben gegenüber derselben umfasst. Der Spreizkörper 25 ist einstückig mit einem Antriebselement 27 zum Verschieben des Spreizkörpers 25 in der Spreizhülse 24 verbunden, welches an seinem dem Spreizkörper abgewandten Ende aus der Spreizhülse 24 herausragt und an diesem Ende als kugelkalottenförmige Elektrodenspitze 3 ausgebildet ist. Zwischen der Elektrodenspitze 3 und dem Spreizkörper 25 weist das Antriebselement 27 zudem ein Aussengewinde 28 auf, welches in ein entsprechendes Innengewinde am arbeitsseitigen Ende der Spreizhülse 24 eingeschraubt ist. Dieser Bereich der Spreizhülse 24 bildet ein anspruchsgemässes Widerlagerelement. Spreizkörper 25, Antriebselement 27, Aussengewinde 28 und Elektrodenspitze 3 werden hier also von einem einstückigen Einschraubteil gebildet, welches zudem über Spiegelflächen 12 zum Zusammenwirken mit einem Ein- bzw. Ausschraubwerkzeug verfügt und beim Einschrauben in die Spreizhülse 24 automatisch eine Spreizung und entsprechende Klemmung derselben in der Bohrung im zentralen Leiter 2 bewirkt. Damit keine Torsionskräfte in die Kontaktfläche zwischen dem zentralen Leiter 2 und dem Isolatorkörper 1 eingeleitet werden, wird der zentrale Leiter 2 beim Ein- bzw. Ausschrauben dieses Einschraubteils zweckmässigerweise mit einem Stirnlochschlüssel gegen Verdrehen gesichert. Wie des Weiteren zu erkennen ist, weist die Spreizhülse 24 im Bereich zwischen dem Innengewinde, welches mit dem Aussengewinde 28 des Antriebselements 27 zusammenwirkt, und dem Bereich, wo sie vom Spreizkörper 25 radial aufgespreizt wird, einen im Querschnitt deutlich reduzierten Bereich 9 auf, welcher eine Dehnhülse 9 mit einer Länge von etwa dem Vierfachen des Durchmessers des Innengewindes darstellt.

Während in der vorliegenden Anmeldung bevorzugte Ausführungen der Erfindung beschrieben sind, ist klar darauf hinzuweisen, dass die Erfindung nicht auf diese beschränkt ist und auch in anderer Weise innerhalb des Umfangs der nun folgenden Ansprüche ausgeführt werden kann.

## Patentansprüche

1. Arbeitselektrode für eine elektrodynamische Fragmentierungsanlage, umfassend einen Isolatorkörper (1) mit einem zentralen Leiter (2), an dessen Arbeitsende eine Elektrodenspitze (3) angeordnet ist, welche von einem austauschbaren Wechselteil (4) gebildet ist, wobei das Wechselteil (4) kraftschlüssig durch Klemmung in einer stirnseitigen Öffnung im Arbeitsende des zentralen Leiters (2) befestigt ist, **dadurch gekennzeichnet, dass** das Wechselteil eine Spreizhülse (24) mit einem Spreizkörper (25) zum radialen Aufspreizen der Spreizhülse (24) umfasst, mittels welchem sie radial an die Wandung (26) der stirnseitigen Öffnung pressbar oder gepresst ist zur Bewirkung der Klemmung.

2. Arbeitselektrode nach Anspruch 1, wobei der Spreizkörper (25) einen insbesondere kegel- oder pyramidenförmigen Abschnitt zum radialen Aufspreizen der Spreizhülse (24) aufweist und wobei der Spreizkörper (25), insbesondere durch einstückige Ausbildung, mit einem Antriebselement (27) zum axialen Verschieben des Spreizkörpers (25) zwecks Aufspreizung der Spreizhülse (24) verbunden ist, welches am Arbeitsende des zentralen Leiters (2) aus der stirnseitigen Öffnung austritt und an seinem dem Spreizkörper (25) abgewandten Ende eine Elektrodenspitze (3) bildet.

3. Arbeitselektrode nach Anspruch 2, wobei das Antriebselement (27) zwischen der Elektrodenspitze (3) und dem Spreizkörper (25) ein Aussengewinde (28) zur Erzeugung einer axialen Verschiebungskraft aufweist.

4. Arbeitselektrode nach Anspruch 3, wobei der Spreizkörper (25) derartig ausgebildet ist, dass eine axiale Verschiebung desselben in Richtung zum Arbeitsende des zentralen Leiters (2) hin eine radiale Aufspreizung der Spreizhülse (24) bewirkt und wobei das Aussengewinde (28) des Antriebselements (27) mit einem entsprechenden Innengewinde eines mutternartigen Widerlagerelements (29) zusammenwirkt, welches sich axial auf der Spreizhülse (24) abstützt.

5. Arbeitselektrode nach Anspruch 4, wobei das mutternartige Widerlagerelement (29) als Stirnlochmutter mit mindestens zwei Stirnlöchern (23) ausgebildet ist, welche insbesondere an ihrem Aussenumfang einen umlaufenden, radialen Wulst (14) bildet.

6. Arbeitselektrode nach einem der Ansprüche 4 bis 5, wobei das Antriebselement (27) zwischen dem Spreizkörper (25) und dem Aussengewinde (28) einen insbesondere als Dehnschaft (8) oder als Dehnhülse ausgebildeten Dehnungsbereich aufweist, insbesondere mit einer Länge von mindesten dem Zweifachen des Durchmessers des Aussengewindes (28).

7. Arbeitselektrode nach Anspruch 2, wobei der Spreizkörper (25) derartig ausgebildet ist, dass eine axiale Verschiebung desselben in Richtung weg vom Arbeitsende des zentralen Leiters (2) eine radiale Aufspreizung der Spreizhülse (24) bewirkt und wobei das Aussengewinde (28) des Antriebselements (27) mit einem entsprechenden Innengewinde eines Widerlagerelements (29) zusammenwirkt; welches mit der Spreizhülse (24) verbunden ist zur Übertragung von axialen Zugkräften zwischen dem Widerlagerelement (29) und der Spreizhülse (24) und insbesondere, welches einstückig mit der Spreizhülse (24) ausgebildet ist.

8. Arbeitselektrode nach Anspruch 7, wobei die Spreizhülse (24) im Bereich zwischen dem Widerlagerelement (29) und dem Bereich, wo sie vom Spreizkörper (25) radial aufgespreizt wird, einen Dehnungsbereich (9) insbesondere mit einer Länge von mindesten dem Zweifachen des Durchmessers des Innengwindes des Widerlagerelements (29) aufweist.

9. Arbeitselektrode nach einem der vorangehenden Ansprüche, wobei das Antriebselement (27) zwischen Elektrodenspitze (3) und Spreizkörper (25) einen Bereich mit einem nicht-rotationssymmetrischen Querschnitt aufweist, insbesondere zwei parallele Spiegelflächen (12),
zum formschlüssigen Zusammenwirken mit einem Werkzeug zum Verdrehen oder Verdrehsichern desselben.

10. Arbeitselektrode nach einem der vorangehenden Ansprüche, wobei zwischen dem Wechselteil (4) und dem zentralen Leiter (2) eine Dichtung (13), insbesondere ein O-Ring (13) angeordnet ist, zur Verhinderung eines Eindringens von Prozessflüssigkeit in einen zwischen diesen gebildeten Bereich, welcher der Befestigung des Wechselteils (4) am zentralen Leiter (2) dient.

11. Arbeitselektrode nach einem der vorangehenden Ansprüche, wobei der zentrale Leiter (2) im Bereich seines arbeitsseitigen Austritts aus dem Isolatorkörper (1) an seinem Aussenumfang einen umlaufenden, radialen Wulst (14) aufweist.

12. Arbeitselektrode nach einem der vorangehenden Ansprüche, wobei der zentrale Leiter (2) im Bereich seines arbeitsendseitigen Austritts aus dem Isolatorkörper (1) einen Bereich mit einem nicht-rotationssymmetrischen Querschnitt aufweist, insbesondere zwei parallele Spiegelflächen (12), zum formschlüssigen Zusammenwirken mit einem Gabelschlüssel.

13. Arbeitselektrode nach einem der vorangehenden Ansprüche, wobei der zentrale Leiter (2) an seiner arbeitsendseitigen Stirnseite mindestens zwei Stirnlöcher (23) aufweist, zum formschlüssigen Zusammenwirken mit einem Stirnlochschlüssel.

14. Arbeitselektrode nach einem der vorangehenden Ansprüche, wobei die Elektrodenspitze (3) die Form einer Kugelkalotte oder eines Rotationsparaboloids aufweist.

15. Wechselteil (4) für eine Arbeitselektrode nach einem der vorangehenden Ansprüche, umfassend eine Spreizhülse (24) und einen insbesondere kegel- oder pyramidenförmigen Spreizkörper (25) zum radialen Aufspreizen der Spreizhülse (24) durch axiale Verschiebung desselben relativ zur Spreizhülse (24), wobei der Spreizkörper (25) insbesondere stoffschlüssig mit einem Antriebselement (27) zum Verschieben des Spreizkörpers (25) in der Spreizhülse (24) verbunden ist, welches an seinem dem Spreizkörper (25) abgewandten Ende aus der Spreizhülse (24) austritt und an diesem Ende eine kugelkalottenförmige oder rotationsparaboloidförmige Elektrodenspitze (3) bildet und wobei das Antriebselement (27) zwischen der Elektrodenspitze (3) und dem Spreizkörper (25) ein Aussengewinde (28) und angeordnet auf dem Aussengewinde (28) ein insbesondere mutternartiges Widerlagerelements (29) aufweist, welches sich axial auf der Spreizhülse (24) abstützt, so dass durch Rotation desselben relativ zum Antriebselement (27) eine axiale Bewegung des Spreizkörper (25) in Richtung zur Elektrodenspitze (3) hin bewirkbar ist, unter zunehmender Aufspreizung der Spreizhülse (24).

16. Wechselteil (4) nach Anspruch 15, wobei das Widerlagerelement (29) als Stirnlochmutter , insbesondere mit mindestens zwei Stirnlöchern (23) ausgebildet ist, welche insbesondere an ihrem Aussenumfang einen umlaufenden, radialen Wulst (14) bildet.

17. Wechselteil (4) nach einem der Ansprüche 15 bis 16, wobei das Antriebselement (27) zwischen dem Spreizkörper (25) und dem Aussengewinde (28) einen insbesondere als Dehnschaft (8) oder als Dehnhülse ausgebildeten Dehnungsbereich aufweist, insbesondere mit einer Länge von mindesten dem Zweifachen des Durchmessers des Aussengewindes (28).

18. Wechselteil (4) für eine Arbeitselektrode nach einem der Ansprüche 7 bis 8, umfassend eine Spreizhülse (24) und einen insbesondere kegel- oder pyramidenförmigen Spreizkörper (25) zum radialen Aufspreizen der Spreizhülse (24) durch axiale Verschiebung desselben relativ zur Spreizhülse (24), wobei der Spreizkörper (25) insbesondere stoffschlüssig mit einem Antriebselement (27) zum Verschieben des Spreizkörpers (25) in der Spreizhülse (24) verbunden ist, welches an seinem dem Spreizkörper (25) abgewandten Ende aus der Spreizhülse (24) austritt und an diesem Ende eine kugelkalottenförmige oder rotationsparaboloidförmige Elektrodenspitze (3) bildet und wobei das Antriebselement (27) zwischen der Elektrodenspitze (3) und dem Spreizkörper (25) ein Aussengewinde (28) aufweist, welches mit einem entsprechenden Innengewinde eines Widerlagerelements (29) zusammenwirkt, welches mit der Spreizhülse (24) verbunden ist zur Übertragung von axialen Zugkräften zwischen dem Widerlagerelement (29) und der Spreizhülse (24), so dass durch Rotation des Antriebselements (27) relativ zum Widerlagerelement (29) eine axiale Bewegung des Spreizkörper (25) in einer Richtung weg von der Elektrodenspitze (3) bewirkbar ist, unter zunehmender Aufspreizung der Spreizhülse (24).

19. Wechselteil (4) nach Anspruch 18, wobei das Widerlagerelement (29) einstückig mit der Spreizhülse (24) ausgebildet ist.

20. Wechselteil (4) nach einem der Ansprüche 18 bis 19, wobei die Spreizhülse (24) im Bereich zwischen dem Widerlagerelement (29) und dem Bereich, wo sie vom Spreizkörper (25) radial aufgespreizt wird, einen Dehnungsbereich (9), insbesondere mit einer Länge von mindesten dem Zweifachen des Durchmessers des Innengwindes des Widerlagerelements (29) aufweist.

21. Verwendung der Arbeitselektrode nach einem der Ansprüche 1 bis 14 zum elektrodynamischen Fragmentieren von insbesondere schlecht leitendem Material, insbesondere von Beton oder Schlacke.

## Claims

1. Working electrode for an electrodynamic fragmenting installation, comprising an insulator (1) with a central conductor (2), at the working end of which there is arranged an electrode tip (3) which is formed by an exchangeable changing part (4), wherein the changing part (4) in a non-positive manner by clamping is fastened in a frontal opening in the working end of the central conductor (2), **characterized in that** the changing part comprises an expanding sleeve (24) with an expanding body (25) for radially expanding the expanding sleeve (24), by means of which the expanding sleeve can be radially pressed or is radially pressed against the wall (26) of the frontal opening for effecting the clamping.

2. Working electrode according to claim 1,
wherein the expanding body (25) comprises an in particular cone shaped or pyramidal section for radially expanding the expanding sleeve (24) and wherein the expanding body (25) is connected, in particular by being integrally formed therewith, with a drive element (27) for axially displacing the expanding body (25) in order to expand the expanding sleeve (24), which at the working end of the central conductor (2) protrudes out of the frontal opening and at its end facing away from the expanding body (25) forms an electrode tip (3).

3. Working electrode according to claim 2,
wherein the drive element (27) between the electrode tip (3) and the expanding body (25) has an outer thread (28) for generating an axial displacement force.

4. Working electrode according to claim 3,
wherein the expanding body (25) is designed in such a manner that an axial displacement of it in direction towards the working end of the central conductor (2) causes a radial expansion of the expanding sleeve (24) and wherein the outer thread (28) of the drive element (27) interacts with a corresponding inner thread of a screw nut like abutment element (29) which axially abuts against the expanding sleeve (24).

5. Working electrode according to claim 4,
wherein the screw nut like abutment element (29) is designed as frontal hole screw nut having at least two frontal holes (23), which in particular at its outer circumference has a circumferential, radial bead (14).

6. Working electrode according to one of the claims 4 to 5, wherein the drive element (27) between the expanding body (25) and the outer thread (28) comprises an elongation area which in particular is designed as anti-fatigue shaft (8) or as anti-fatigue sleeve (9) and which in particular has a length of at least two times the diameter of the outer thread (28).

7. Working electrode according to claim 2,
wherein the expanding body (25) is designed in such a manner that an axial displacement of it in a direction facing away from the working end of the central conductor (2) causes a radial expansion of the expanding sleeve (24) and wherein the outer thread (28) of the drive element (27) interacts with a corresponding inner thread of an abutment element (29), which is connected with the expanding sleeve (24) for transmitting axial tensile forces between the abutment element (29) and the expanding sleeve (24) and which in particular is integrally formed with the expanding sleeve.

8. Working electrode according to claim 7,
wherein the expanding sleeve (24) in the area between the abutment element (29) and the area, in which it is expanded by the expanding body (25), comprises an elongation area (9), in particular with a length of at least two times the diameter of the inner thread of the abutment element (29).

9. Working electrode according to one of the preceding claims, wherein the drive element (27) between the electrode tip (3) and the expanding body (25) has an area with a cross-section which is not rotationally symmetrical, in particular two parallel surfaces (12) for the positive interaction with a tool for turning it or preventing it from turning.

10. Working electrode according to one of the preceding claims, wherein between the changing part (4) and the central conductor (2) there is arranged a gasket (13), in particular an O-Ring (13), to prevent process fluid from entering into an area formed between them, which area serves for fastening the changing part (4) at the central conductor (2).

11. Working electrode according to one of the preceding claims, wherein the central conductor (2) in the area where it protrudes at the working end side out of the insulator (1) at its outer circumference has a circumferential, radial bead (14).

12. Working electrode according to one of the preceding claims, wherein the central conductor (2) in the area where it protrudes at the working end side out of the insulator (1) comprises an area having a cross-section which is not rotationally symmetrical, in particular comprises two parallel surfaces (12) for the positive interaction with a flat spanner.

13. Working electrode according to one of the preceding claims, wherein the central conductor (2) at its working end sided face comprises at least two frontal holes (23), for the positive interaction with a face spanner.

14. Working electrode according to one of the preceding claims, wherein the electrode tip (3) has the shape of a spherical calotte or of a rotation paraboloid.

15. Changing part (4) for a working electrode according to one of the preceding claims, comprising an expanding sleeve (24) and an in particular cone shaped or pyramidal expanding body (25) for radially expanding the expanding sleeve (24) through an axial displacement of the expanding body relative to the expanding sleeve (24), wherein the expanding body (25) is connected, in particular by material bonding, with a drive element (27) for displacing the expanding body (25) inside the expanding sleeve (24), which drive element at its end facing away from the expanding body (25) protrudes out of the expanding sleeve (24) and at this end forms an electrode tip (3) which has the shape of a spherical calotte or of a rotation paraboloid, and wherein the drive element (27) between the electrode tip (3) and the expanding body (25) has an outer thread (28) and, arranged on said outer thread (28), an in particular screw nut like abutment element (29) which axially abuts against the expanding sleeve (24), so that through a rotation of the abutment element relative to the drive element (27) an axial movement of the expanding body in direction towards the electrode tip (3) can be produced thus generating an increasing expansion of the expanding sleeve (24).

16. Changing part according to claim 15,
wherein the abutment element (29) is designed as frontal hole screw nut having in particular at least two frontal holes (23), which in particular at its outer circumference forms an circumferential, radial bead (14).

17. Changing part according to one of the claim 15 to 16, wherein the drive element (27) between the expanding body (25) and the outer thread (28) comprises an elongation area which in particular is designed as anti-fatigue shaft (8) or as anti-fatigue sleeve (9) and which in particular has a length of at least two times the diameter of the outer thread (28).

18. Changing part (4) for a working electrode according to one of the claims 7 to 8, comprising an expanding sleeve (24) and an in particular cone shaped or pyramidal expanding body (25) for radially expanding the expanding sleeve (24) through an axial displacement of the expanding body relative to the expanding sleeve (24), wherein the expanding body (25) is connected, in particular by material bonding, with a drive element (27) for displacing the expanding body (25) inside the expanding sleeve (24), which drive element at its end facing away from the expanding body (25) protrudes out of the expanding sleeve (24) and at this end forms an electrode tip (3) which has the shape of a spherical calotte or of a rotation paraboloid, and wherein the drive element (27) between the electrode tip (3) and the expanding body (25) has an outer thread (28) which interacts with a corresponding inner thread of an abutment element (29) which abutment element is connected with the expanding sleeve (24) for transmitting axial tensile forces between the abutment element (29) and the expanding sleeve (24), so that through a rotation of the drive element (27) relative to the abutment element (29) an axial movement of the expanding body (25) in a direction facing away from the electrode tip (3) can be produced thus generating an increasing expansion of the expanding sleeve (24).

19. Changing part (4) according to claim 18, wherein the abutment element (29) is integrally formed with the expanding sleeve (24).

20. Changing part (4) according to one of the claims 18 to 19, wherein the expanding sleeve (24) in the area between the abutment element (29) and the area, in which it is radially expanded by the expanding body (25), comprises an elongation area (9) which in particular has a length of at least two times the diameter of the inner thread of the abutment element (29).

21. Use of the working electrode according to one of the claims 1 to 14 for the electrodynamic fragmentation of in particular poorly conductive material, in particular of concrete or slag.

## Revendications

1. Electrode active pour un équipement de fragmentation électrodynamique, comprenant un corps isolant (1) avec un conducteur central (2), à l'extrémité active duquel est disposée une pointe d'électrode (3), laquelle est formée par une pièce interchangeable (4), la pièce interchangeable (4) étant fixée avec transfert de force par serrage dans une ouverture frontale à l'extrémité active du conducteur central (2), **caractérisée en ce que** la pièce interchangeable comprend une douille expansible (24) avec un corps d'expansion (25) pour l'expansion radiale de la douille expansible (24), à l'aide duquel elle peut être ou est pressée radialement contre la paroi (26) de l'ouverture frontale pour réaliser le serrage.

2. Electrode active suivant la revendication 1, le corps d'expansion (25) présentant une section en particulier conique ou pyramidale pour l'expansion radiale de la douille expansible (24) et le corps d'expansion (25) étant relié, en particulier par la réalisation en une seule pièce, à un élément d'entraînement (27) pour le déplacement axial du corps d'expansion (25) en vue de l'expansion de la douille expansible (24), lequel sort de l'ouverture frontale à l'extrémité active du conducteur central (2) et forme une pointe d'électrode (3) à son extrémité éloignée du corps d'expansion (25).

3. Electrode active suivant la revendication 2, l'élément d'entraînement (27) présentant entre la pointe d'électrode (3) et le corps d'expansion (25) un filet extérieur (28) pour la génération d'une force de déplacement axiale.

4. Electrode active suivant la revendication 3, le corps d'expansion (25) étant conçu de telle façon qu'un déplacement axial de celui-ci en direction de l'extrémité active du conducteur central (2) provoque une expansion radiale de la douille expansible (24) et le filet extérieur (28) de l'élément d'entraînement (27) coopérant avec un filet intérieur correspondant d'un élément de butée en forme d'écrou (29), qui s'appuie axialement sur la douille expansible (24).

5. Electrode active suivant la revendication 4, l'élément de butée en forme d'écrou (29) étant conçu comme écrou à deux trous avec au moins deux trous frontaux (23), lequel forme, en particulier à sa périphérie extérieure, un bourrelet radial périphérique (14).

6. Electrode active suivant l'une des revendications 4 à 5, l'élément d'entraînement (27) entre le corps d'expansion (25) et le filet extérieur (28) présentant une zone d'allongement formée en particulier comme tige allégée (8) ou comme douille élastique, en particulier d'une longueur d'environ le double du diamètre du filet extérieur (28).

7. Electrode active suivant la revendication 2, le corps d'expansion (25) étant conçu de telle façon qu'un déplacement axial de celui-ci s'écartant de l'extrémité active du conducteur central (2) provoque une expansion radiale de la douille expansible (24) et le filet extérieur (28) de l'élément d'entraînement (27) coopérant avec un filet intérieur correspondant d'un élément de butée (29), lequel est relié à la douille expansible (24) pour la transmission de forces de traction axiales entre l'élément de butée (29) et la douille expansible (24) et, en particulier, lequel est formé en une seule pièce avec la douille expansible (24).

8. Electrode active suivant la revendication 7, la douille expansible (24) présentant une zone d'allongement (9), en particulier d'une longueur d'environ le double du diamètre du filet intérieur (28) de l'élément de butée (29), dans la zone entre l'élément de butée (29) et la zone où elle est expansée radialement par le corps d'expansion (25).

9. Electrode active suivant l'une des revendications précédentes, l'élément d'entraînement (27) entre la pointe d'électrode (3) et le corps d'expansion (25) présentant une zone d'une section qui n'est pas à symétrie de révolution, en particulier deux faces parallèles à symétrie miroir (12), pour la coopération par blocage mécanique avec un outil pour le faire tourner ou le bloquer en rotation.

10. Electrode active suivant l'une des revendications précédentes, un joint d'étanchéité (13), en particulier un joint torique (13) étant disposé entre la pièce interchangeable (4) et le conducteur central (2) afin d'empêcher la pénétration de liquide de procédé dans une zone formée entre ceux-ci, laquelle sert à la fixation de la pièce interchangeable (4) au conducteur central (2).

11. Electrode active suivant l'une des revendications précédentes, le conducteur central (2) présentant un bourrelet radial périphérique (14) dans la zone de sa sortie de travail hors du corps isolant (1) à sa périphérie extérieure.

12. Electrode active suivant l'une des revendications précédentes, le conducteur central (2) présentant dans la zone de sa sortie de travail hors du corps isolant (1) une zone d'une section qui n'est pas à symétrie de révolution, en particulier deux faces parallèles à symétrie miroir (12), pour la coopération par blocage mécanique avec une clé à fourche.

13. Electrode active suivant l'une des revendications précédentes, le conducteur central (2) présentant à sa face frontale du côté de sa sortie de travail au moins deux trous frontaux (23), pour la coopération par blocage mécanique avec une clé à ergots.

14. Electrode active suivant l'une des revendications précédentes, la pointe d'électrode (3) présentant la forme d'une calotte sphérique ou d'un paraboloïde de révolution.

15. Pièce interchangeable (4) pour une électrode active suivant l'une des revendications précédentes, comprenant une douille expansible (24) et un corps d'expansion (25), en particulier conique ou pyramidal, pour l'expansion radiale de la douille expansible (24) par déplacement axial de celui-ci relativement à la douille expansible (24), le corps d'expansion (25) étant relié en particulier par liaison de matière à un élément d'entraînement (27) pour le déplacement du corps d'expansion (25) dans la douille expansible (24), lequel sort de la douille expansible (24) à son extrémité éloignée du corps d'expansion (25) et forme à cette extrémité une pointe d'électrode en forme de calotte sphérique ou de paraboloïde de révolution (3) et l'élément d'entraînement (27) présentant entre la pointe d'électrode (3) et le corps d'expansion (25) un filet extérieur (28) et, disposé sur le filet extérieur (28), un élément de butée (29) en particulier en forme d'écrou, lequel s'appuie axialement sur la douille expansible (24), de sorte que la rotation de celui-ci relativement à l'élément d'entraînement (27) permet de provoquer un mouvement axial du corps d'expansion (25) en direction de la pointe d'électrode (3) avec expansion croissante de la douille expansible (24).

16. Pièce interchangeable suivant la revendication 15, l'élément de butée (29) étant conçu comme écrou à deux trous, en particulier avec au moins deux trous frontaux (23), lequel forme, en particulier à sa périphérie extérieure, un bourrelet radial périphérique (14).

17. Pièce interchangeable (4) suivant l'une des revendications 15 à 16, l'élément d'entraînement (27) entre le corps d'expansion (25) et le filet extérieur (28) présentant une zone d'allongement formée en particulier comme tige allégée (8) ou comme douille élastique, en particulier d'une longueur d'environ le double du diamètre du filet extérieur (28).

18. Pièce interchangeable (4) pour une électrode active suivant l'une des revendications 7 à 8, comprenant une douille expansible (24) et un corps d'expansion (25), en particulier conique ou pyramidal, pour l'expansion radiale de la douille expansible (24) par déplacement axial de celui-ci relativement à la douille expansible (24), le corps d'expansion (25) étant relié en particulier par liaison de matière à un élément d'entraînement (27) pour le déplacement du corps d'expansion (25) dans la douille expansible (24), lequel sort de la douille expansible (24) à son extrémité éloignée du corps d'expansion (25) et forme à cette extrémité une pointe d'électrode en forme de calotte sphérique ou de paraboloïde de révolution (3) et l'élément d'entraînement (27) présentant entre la pointe d'électrode (3) et le corps d'expansion (25) un filet extérieur (28) qui coopère avec un filet intérieur correspondant d'un élément de butée (29), lequel est relié à la douille expansible (24) pour la transmission de forces de traction axiales entre l'élément de butée (29) et la douille expansible (24), de sorte que la rotation de l'élément d'entraînement (27) relativement à l'élément de butée (29) permet de provoquer un mouvement axial du corps d'expansion (25) s'écartant de la pointe d'électrode (3) avec expansion croissante de la douille expansible (24).

19. Pièce interchangeable (4) suivant la revendication 18, **caractérisée en ce que** l'élément de butée (29) est formé en une seule pièce avec la douille expansible (24).

20. Pièce interchangeable (4) suivant l'une des revendications 18 à 19, la douille expansible (24) présentant une zone d'allongement (9), en particulier d'une longueur d'environ le double du diamètre du filet intérieur (28) de l'élément de butée (29), dans la zone entre l'élément de butée (29) et la zone où elle est expansée radialement par le corps d'expansion (25).

21. Utilisation de l'électrode active suivant l'une des revendications 1 à 14 pour la fragmentation électrodynamique en particulier de matériaux mauvais conducteurs, en particulier de béton ou de scorie.
